# EUROPÄISCHE PATENTSCHRIFT

(11) **EP 0 194 489 B1**
(45) Veröffentlichungstag und Bekanntmachung des Hinweises auf die Patenterteilung: **08.05.1991**
(21) Anmeldenummer: 86102307.5
(22) Anmeldetag: 22.02.1986
(51) Int. Cl.: H01H 33/12, H01H 3/46

(54) **Druckgasschalter**
Gas blast circuit breaker
Disjoncteur à gaz comprimé

(30) Priorität: 12.03.1985 CH 1107/85
(43) Veröffentlichungstag der Anmeldung: 17.09.1986
(73) Patentinhaber: BBC Brown Boveri AG, CH-5401 Baden (CH)
(72) Erfinder: Ischi, Jürg, CH-3428 Wiler b. U. (CH); Plessl, Andreas, Dr., CH-5443 Niederrohrdorf (CH)

(56) Entgegenhaltungen:
- EP-A- 0 011 542
- EP-A- 0 177 951
- GB-A- 2 103 018
- US-A- 3 671 696

## Beschreibung

Bei der Erfindung wird ausgegangen von einem Druckgasschalter nach dem ersten Teil des Patentanspruchs 1.

Ein derartiger Schalter ist in der EP-A-0 173 804 vorgeschlagen worden. Dieser Schalter weist ein isoliergasgefülltes Gehäuse auf, in welchem zwei längs einer Achse relativ zueinander bewegliche und jeweils einen Abbrand- und einen Nennstromkontakt aufweisende Schaltstücke angeordnet sind. Bei diesem Schalter wird die in Bewegungsrichtung der Schaltstücke erstreckte Baulänge dadurch gering gehalten, dass quer zu dieser Bewegungsrichtung ins Gehäuse geführte Stromanschlüsse vorgesehen sind, welche im Inneren des Gehäuses Schleifen bilden. Dieser Schalter benötigt beim Ausschalten jedoch eine vergleichsweise grosse Antriebsenergie, da Nennstrom- und Abbrandkontakte gleichzeitig bewegt werden.

Die Erfindung, wie sie im Anspruch 1 gekennzeichnet ist, löst die Aufgabe, einen Druckgasschalter der gattungsgemässen Art anzugeben, bei dem trotz einer hohen Schaltleistung und einer kompakten Bauweise ein vergleichsweise schwach dimensionierter Antrieb verwendet werden kann.

Der erfindungsgemässe Druckgasschalter zeichnet sich im wesentlichen dadurch aus, dass durch die geeignete Anordnung und Ausbildung seiner Kontakte und seines Antriebs beim Ausschalten seine Nennstrom- und seine Abbrandkontakte zeitlich gestaffelt betätigt werden und somit eine Verringerung der Antriebsenergie erreicht wird.

Die Erfindung wird nachfolgende anhand eines in der Zeichnung dargestellten Ausführungsbeispiels näher erläutert.

Hierbei zeigt:
- Fig. 1: eine Aufsicht auf einen erfindungsgemäss ausgeführten Druckgasschalter, dessen Gehäuse und dessen Schaltkammerwand in der Zeichenebene geschnitten dargestellt sind, in der Einschaltstellung und
- Fig. 2: den in Fig. 1 dargestellten Druckgasschalter während des Ausschaltens.

In Fig. 1 bezeichnet 1 ein mit einem Isoliergas, wie etwa Schwefelhexafluorid von 4 bis 6 bar Druck, gefülltes und von einem geerdeten Metalldeckel 2 abgeschlossenes Gehäuse aus Isolierstoff. An einander gegenüberliegenden Seiten des Gehäuses 1 sind Durchführungen 3 bzw. 4 vorgesehen, durch welche jeweils ein gemeinsamer Stromanschluss 5 bzw. 6 für einen beweglichen Nennstromkontakt 7 und einen beweglichen Abbrandkontakt 8 bzw. einen feststehenden Nennstromkontakt 9 und einen feststehenden Abbrandkontakt 10 ins Innere des Gehäuses 1 geführt sind. Der Stromanschluss 5 ist über einen beispielsweise aus Lamellen gebildeten Drehkontakt 11 mit dem im Stromanschluss 5 drehbar gelagerten beweglichen Nennstromkontakt 7 und über einen beispielsweise ebenfalls aus Lamellen gebildeten Gleitkontakt 12 mit dem längs einer Achse 13 verschiebbaren Abbrandkontakt 8 in elektrisch leitender Weise verbunden. Am Stromanschluss 6 ist der feststehende Nennstromkontakt 9 angebracht. Der Stromanschluss 6 ist ferner in eine Schaltkammer 14 geführt und mit dem in dieser Schaltkammer befindlichen feststehenden Abbrandkontakt 10 in elektrisch leitender Weise verbunden.

Der Stromanschluss 5 ist zusammen mit den Lagerstellen für den Drehkontakt 11 und den beweglichen Abbrandkontakt 8 aus einem einzigen Kupfer-Pressling gefertigt. Entsprechend ist auch der Stromanschluss 6 aus einem einzigen Kupfer-Pressling gefertigt. Bei der Montage kann dann die aus zwei Isolierstoffschalen bestehende und im Isolierstoff Ausnehmungen zur Aufnahme der Schalterkontakte und einer vom Abbrandkontakt 8 durchsetzten Isolierstoffdüse aufweisende Schaltkammer 14 durch Verschrauben auf den beiden Stromanschlüssen 5 und 6 befestigt werden.

An einer in einer Ausbuchtung des geerdeten Metalldeckels 2 drehbar gelagerten und senkrecht zur Achse 13 geführten Antriebswelle 15 ist ein Antriebshebel 16 befestigt, an welchem zwei etwa gleich grosse Isolierstoffstangen 17 bzw. 18 angelenkt sind. Die Isolierstoffstange 17 ist an dem vom feststehenden Abbrandkontakt 10 abgewandten Ende des beweglichen Abbrandkontaktes 8 angelenkt, wohingegen die Isolierstoffstange 18 in dem dem feststehenden Nennstromkontakt 9 zugewandten Teil des beweglichen Nennstromkontaktes 7 angelenkt ist.

Der bewegliche Nennstromkontakt 7 ist von einem Doppelmesser gebildet, welche aus zwei parallel geführten und gekrümmt ausgebildeten Messerkontakten besteht. Die Messerkontakte sind beim Drehkontakt 11 und am Anlenkpunkt 19 mit Abstand voneinander gehalten und sind in der Einschaltstellung die Isolierstoffwand der Schaltkammer 14 hintergreifend in Eingriff mit dem feststehenden Nennstromkontakt 9. Zwischen beiden Messerkontakten ist ausreichend Platz für den die Messerkontakte tragenden Stromanschluss 5 sowie für einen ungehinderten Bewegungsablauf beider Isolierstoffstangen 17 und 18, welche ebenfalls zwischen beiden Messerkontakten angeordnet sind.

Eine aus der Antriebswelle 15 und dem Antriebshebel 16 gebildete Antriebskurbel 20 bildet zusammen mit der Isolierstoffstange 17 und dem in Richtung der Achse 13 verschiebbaren Abbrandkontakt 8 eine Schubkurbel, welche sich auf einer strichpunktierten Geraden in einer Totlage 21 befindet. Aus der Antriebskurbel 20, der Isolierstoffstange 18 und dem drehbaren Nennstromkontakt 7 ist eine Kurbelschwinge gebildet, welche sich auf einer weiteren strichpunktierten Geraden in einer Totlage 22 befindet.

Beim Ausschalten des erfindungsgemässen Druckgasschalters wird die Antriebskurbel 20 durch einen nicht dargestellten Antrieb entgegen dem Uhrzeigersinn gedreht. Sind die Isolierstangen 17 und 18 nun so an die Antriebskurbel 20 angelenkt, dass im Einschaltzustand die auf den beweglichen Abbrandkonakt 8 wirkende Schubkurbel um einen Winkel von ca. 10 bis 30° über die Totlage 21 hinaus gedreht ist, und die auf den beweglichen Nennstromkontakt 7 wirkende Kurbelschwinge sich im wesentlichen in der Totlage 22 befindet, so wird der im Einschaltzustand in den feststehenden Abbrandkontakt 10 eingefahrene bewegliche Abbrandkontakt 8 seine Position nur unwesentlich ändern, so lange die Antriebskurbel 20 lediglich über die Totlage 21 hinweg die in Fig. 2 angegebene Position erreicht und die Antriebswelle 15 darüber hinaus in einer gegenüber den Längen der Isolierstoffstangen 17, 18 vergleichsweise geringen Entfernung von der Achse 13 in der Ausbuchtung des Metalldeckels 2 gelagert ist. Die im Einschaltzustand in der Totpunktlage 22 befindliche Kurbelschwinge hat den beweglichen Nennstromkontakt 7 bis zu dem in Fig. 2 angegebenen Zeitpunkt bereits so weit in Pfeilrichtung bewegt, dass die Nennstromkontakte 7 und 9 sich zu trennen beginnen und der abzuschaltende vom Stromanschluss 5, über den Drehkontakt 11, den beweglichen Nennstromkontakt 7, den feststehenden Nennstromkontakt 9 zum Stromanschluss 6 fliessende Strom auf den vom Stromanschluss 5, den Gleitkontakt 12, den beweglichen Abbrandkontakt 8, den feststehenden Abbrandkontakt 10 und den Stromanschluss 6 gebildeten Strompfad kommutiert.

Bei weiterer Drehung der Antriebskurbel 20 im Gegenuhrzeigersinn öffnen dann auch die Abbrandkontakte 8, 10 und wird zwischen den Abbrandkontakten 8, 10 ein Lichtbogen gezogen, welcher nachfolgend mit Isoliergas beblasen wird.

Ein wesentlicher Vorteil des vorstehend beschriebenen Druckgasschalters besteht darin, dass durch die geeignete Anordnung und Ausbildung seiner Kontakte und seines Antriebs beim Ausschalten eine zeitliche Staffelung der Betätigung seiner Nennstrom- und seiner Abbrandkontakte, eine Verringerung der Eintauchtiefe des beweglichen Abbrandkontaktes 8 in den feststehenden Abbrandkontakt 10 und somit eine erhebliche Ersparnis an Antriebsenergie erreicht wird. Zugleich wird der Hub des beweglichen Abbrandkontaktes 8 erheblich verringert, da eine beachtliche Bewegung dieses Kontaktes in Ausschaltrichtung erst nach dem Oeffnen der Nennstromkontakte 7, 9 erfolgen kann. Aus diesem Grund und da zudem der als gekrümmtes Doppelmesser ausgebildete bewegliche Nennstromkontakt 7 die Schaltkammer 14 hintergreift, ist der erfindungsgemässe Druckgasschalter äusserst kompakt und raumsparend ausgebildet. Durch die gekrümmte Form des beweglichen Nennstromkontaktes 7 wird wegen der dadurch ermöglichten Verringerung seines vorgegebenen Abstandes zum geerdeten Metalldeckel 2 im Ausschaltzustand nicht nur Raum eingespart, sondern zugleich ein sicheres Ein- und Ausfahren dieses Kontaktes in und aus dem feststehenden Nennstromkontakt 9 erreicht. Da der bewegliche Nennstromkontakt 7 beim Ein- oder Ausfahren im wesentlichen in Flussrichtung des zu schaltenden Stromes auf den feststehenden Nennstromkontakt 9 zu- oder von diesem wegbewegt wird, entfallen störende Querkräfte und Kippmomente auf den beweglichen Nennstromkontakt 7. Von Vorteil ist es ferner, dass die Nennstromkontakte 7, 9 im Einschaltzustand tief ineinander eingefahren sind, wodurch eine gut Kontaktgabe ermöglicht wird. Da dieses Einfahren zudem im wesentlichen in einer Totlage des Antriebes beendet ist, entfallen Toleranzprobleme.

In Abänderung des vorstehend beschriebenen Ausführungsbeispiels ist es denkbar, die Antriebskurbel 20 statt mit einem Antriebshebel 16 mit zwei Antriebshebeln auszurüsten. Jede der beiden Isolierstoffstangen 17 und 18 kann dann an einem der beiden Antriebshebel der Antriebskurbel 20 angelenkt werden. Hierdurch ist es möglich, den Bewegungsablauf von beweglichem Nennstrom- und beweglichem Abbrandkontakt noch weiter zu entkoppeln.

## Patentansprüche

1. Druckgasschalter mit
(a) einem isoliergasgefüllten längs einer Achse (13) erstreckten Gehäuse (1),
(b) zwei im wesentlichen quer zur Achse (13) ins Gehäuse (1) geführten Stromanschlüssen (5, 6),
(c) einer im Gehäuse (1) angeordneten Schaltkammer (14),
(d) zwei in der Schaltkammer (14) befindlichen und jeweils mit einem der Stromanschlüsse (5, 6) verbundenen Abbrandkontakten (8, 10), von denen ein beweglicher (8) längs der Achse (13) verschiebbar ist,
(e) zwei im Gehäuse (1) befindlichen und jeweils mit einem der Stromanschlüsse (5, 6) verbundeenen Nennstromkontakten (7, 9), und mit
(f) einem auf den beweglichen Abbrand-(8) und den beweglichen Nennstromkontakt (7) wirkenden Antrieb (17, 18, 20),
dadurch gekennzeichnet,
(g) dass der bewegliche Nennstromkontakt (7) drehbar gelagert ist,
(h) dass der Antrieb zwei an eine Antriebskurbel (20) angelenkte Isolierstoffstangen (17, 18) aufweist, von denen eine erste (17) an den beweglichen Abbrandkontakt (8) und eine zweite (18) an den beweglichen Nennstromkontakt (7) angelenkt ist, und
(i) dass die beiden Isolierstoffstangen (17, 18) derart an die Antriebskurbel (20) angelenkt sind, dass beim Ausschalten eine von der Antriebskurbel (20), der ersten Isolierstoffstange (17) und dem beweglichen Abbrandkontakt (8) gebildete Schubkurbel vor dem Erreichen des Ausschaltzustandes eine erste Totlage (21) durchläuft, und eine von der Antriebskurbel (20), der zweiten Isolierstoffstange (18) und dem beweglichen Nennstromkontakt (7) gebildete Kurbelschwinge sich im Einschaltzustand im wesentlichen in einer zweiten Totlage (22) befindet.

2. Druckgasschalter nach Anspruch 1, dadurch gekennzeichnet, dass
(j) die Antriebskurbel (20) einen an einer Antriebswelle (15) befestigten Antriebshebel (16) aufweist, an welchen beide Isolierstoffstangen (17, 18) gemeinsam angelenkt sind.

3. Druckgasschalter nach Anspruch 1, dadurch gekennzeichnet, dass
(k) die Antriebskurbel (20) zwei an einer Antriebswelle (15) befestigte Antriebshebel aufweist, an welche jeweils eine der beiden Isolierstoffstangen (17, 18) angelenkt sind.

4. Druckgasschalter nach einem der Ansprüche 1 bis 3, dadurch gekennzeichnet, dass
(1) der Drehpunkt des beweglichen Nennstromkontaktes (7) an einen ersten (5) beider Stromanschlüsse (5, 6) und der feststehenden Nennstromkontakt (9) an einem zweiten (6) beider Stromanschlüsse (5, 6) angebracht ist, und
(m) dass der bewegliche Nennstromkontakt (7) als die Schaltkammer (14) hintergreifendes, gekrümmtes Doppelmesser ausgebildet ist.

## Claims

1. Gas-blast circuit breaker comprising
(a) a housing (1) which is filled with insulating gas and extends along an axis (13),
(b) two electric connections (5, 6) which are carried into the housing (1) essentially transversely with respect to the axis (13),
(c) a switching chamber (14) which is arranged in the housing (1),
(d) two arcing contacts (8, 10) which are located in the switching chamber (14) and are in each case connected to one of the electric connections (5, 6), one moving contact (8) of which arcing contacts is displaceable along the axis (13),
(e) two rated-current contacts (7, 9) which are located in the housing (1) and are in each case connected to one of the electric connections (5, 6), and comprising
(f) a drive (17, 18, 20) acting on the moving arcing (8) and the moving rated-current contact (7),
characterised in
(g) that the moving rated-current contact (7) is rotatably supported,
(h) that the drive has two rods (17, 18) of insulating material which are pivoted at a drive crank (20) and a first (17) of which rods is pivoted at the moving arcing contact (8) and a second (18) of which is pivoted at the moving rated-current contact (7), and
(i) that the two rods (17, 18) of insulating material are pivoted at the driving crank (20) in such a manner that, during the disconnecting process, a thrust crank formed by the driving crank (20), the first rod (17) of insulating material and the moving arcing contact (8) passes through a first dead-centre position (21) before reaching the disconnected condition, and a crank-rocker linkage formed by the driving crank (20), the second rod (18) of insulating material and the moving rated-current contact (7) is essentially located in a second dead-centre position (22) in the switched-on condition.

2. Gas-blast circuit breaker according to Claim 1, characterised in that
(j) the driving crank (20) has a driving lever (16) which is attached to a driving shaft (15), at which driving lever both rods (17, 18) of insulating material are jointly pivoted.

3. Gas-blast circuit breaker according to Claim 1, characterised in that
(k) the driving crank (20) has two driving levers which are attached to a driving shaft (15), at which driving levers in each case one of the two rods (17, 18) of insulating material are pivoted.

4. Gas-blast circuit breaker according to one of Claims 1 to 3, characterised in that
(l) the pivot point of the moving rated-current contact (7) is attached to a first one (5) of the two electric connections (5, 6) and the fixed rated-current contact (9) is attached to a second one (6) of the two electric connections (5, 6), and
(m) that the moving rated-current contact (7) is constructed as a curved double blade which reaches behind the switching chamber (14).

## Revendications

1. Commutateur à gaz comprimé, avec
a) un boîtier (1) rempli de gaz isolant, s'étendant le long d'un axe (13),
b) deux raccords électriques (5, 6) introduits dans le boîtier (1) dans une direction essentiellement transversale par rapport à l'axe (13),
c) une chambre de commutation (14) disposée dans le boîtier (1),
d) deux contacts d'usure (8, 10) placés dans la chambre de commutation (14) et reliés chacun à un des raccords électriques (5, 6), l'un d'eux étant un contact mobile (8) coulissant le long de l'axe (13),
e) deux contacts à courant nominal (7, 9) placés dans le boîtier (1) et reliés chacun à un des raccords électriques (5, 6), et avec
f) un système de commande (17, 18, 20) agissant sur le contact d'usure mobile (8) et sur le contact mobile à courant nominal (7),
caractérisé en ce que
g) le contact mobile à courant nominal (7) est supporté de façon à pouvoir tourner,
h) le système de commande comprend deux tiges en matériau isolant (17, 18) articulées à une manivelle de commande (20), dont une première (17) est articulée au contact d'usure mobile (8) et une seconde (18) est articulée au contact mobile à courant nominal (7), et
i) les deux tiges en matériau isolant (17, 18) sont articulées à la manivelle de commande (20) de telle façon qu'à la coupure, une manivelle de poussée formée par la manivelle de commande (20), la première tige en matériau isolant (17) et le contact d'usure mobile (8) franchit un premier point mort (21) avant d'atteindre la position de coupure, et qu'une manivelle à bielle oscillante formée par la manivelle de commande (20), la seconde tige en matériau isolant (18) et le contact mobile à courant nominal (7) se trouve essentiellement à un second point mort (22) dans la position de fermeture.

2. Commutateur à gaz comprimé suivant la revendication 1, caractérisé en ce que
j) la manivelle de commande comporte un levier de commande (16) calé sur un arbre de commande (15), et auquel sont articulées en commun les deux tiges en matériau isolant (17, 18).

3. Commutateur à gaz comprimé suivant la revendication 1, caractérisé en ce que
k) la manivelle de commande (20) comporte deux leviers de commande calés sur un arbre de commande (15), à chacun desquels est articulée une des deux tiges en matériau isolant (17, 18).

4. Commutateur à gaz comprimé suivant une des revendications 1 à 3, caractérisé en ce que
l) le point de rotation du contact mobile à courant nominal (7) est placé sur un premier (5) des deux raccords électriques (5, 6) et le contact fixe à courant nominal (9) est monté sur un second (6) des deux raccords électriques (5, 6), et
m) le contact mobile à courant nominal (7) est constitué par un double couteau incurvé se plaçant en retrait par rapport à la chambre de commutation (14).
